# EUROPÄISCHE PATENTSCHRIFT

(11) **EP 1 814 132 B1**
(45) Veröffentlichungstag und Bekanntmachung des Hinweises auf die Patenterteilung: **17.12.2008**
(21) Anmeldenummer: 06405045.3
(22) Anmeldetag: 31.01.2006
(51) Int. Cl.: H01H 33/70, H01H 33/91

(54) **Schaltkammer für einen gasisolierten Hochspannungsschalter**
Switching chamber for a gas-insulated high voltage circuit-breaker
Chambre de coupure pour un interrupteur à isolement gazeux

(43) Veröffentlichungstag der Anmeldung: 01.08.2007
(73) Patentinhaber: ABB Technology AG, 8050 Zurich (CH)
(72) Erfinder: Kriegel, Martin, 5424 Unterehrendingen (CH); Vestner, Markus, 78266 Büsingen (DE); Hunger, Olaf, 8200 Schaffhausen (CH)
(74) Vertreter: ABB Patent Attorneys

(56) Entgegenhaltungen:
- EP-B- 0 806 049
- CH-A- 655 604
- DE-B- 1 130 038
- DE-U- 1 704 493
- DE-U1- 29 607 660

## Beschreibung

### TECHNISCHES GEBIET

Die vorliegende Erfindung bezieht sich auf eine Schaltkammer für einen gasisolierten Hochspannungsschalter nach dem Oberbegriff von Patentanspruch 1. Die Erfindung betrifft auch einen Schalter mit einer solchen Schaltkammer.

Eine Schaltkammer der vorgenannten Art wird im allgemeinen in gasisolierten Leistungsschaltern im Spannungsbereich von über 70 kV und für Ausschaltströme von über 10 kA eingesetzt und ist mit einem Lichtbogenlöscheigenschaften aufweisenden Isoliergas, etwa auf der Basis von Schwefelhexafluorid und/oder Stickstoff und/oder Kohlendioxid, von im allgemeinen bis zu einigen bar Druck gefüllt. Da solche Leistungsschalter zum Schalten grosser und kleiner Kurzschlusströme ausgelegt sind, wird bei einem Schaltvorgang durch den sich bildenden Schaltlichtbogen gegebenenfalls explosionsartig eine erhebliche Menge an heissem Lichtbogengas freigesetzt, welches die Schaltkammer mechanisch und elektrisch stark beansprucht. Daher sind alle in der Schaltkammer angeordneten Bauteile, wie Schaltstücke, eine Isolierdüse und eine schaltstückbetätigte Kompressionsvorrichtung, so miteinander zu verbinden und so im Schaltkammergehäuse abzustützen, dass sie den bei der Lichtbogenbildung auftretenden grossen Kräften auch nach dem mehrfachen Abschalten grosser Kurzschlusströme widerstehen.

### STAND DER TECHNIK

Eine Schaltkammer der eingangs genannten Art mit einem isoliergasgefüllten Gehäuse und einer im Gehäuse gehaltenen Kontaktanordnung ist beschrieben in EP 0 806 049 B1. Bei der beschriebenen Schaltkammer sind zwei Nennstromkontakte der Kontaktanordnung jeweils durch Kaltverformung zweier Metallrohre gebildet und sind der Kolben einer vom Schalterantrieb betätigten Kolben-Zylinder-Kompressionsvorrichtung und ein feststehendes Lagerelement einer Gleitführung eines beweglich ausgeführten Lichtbogenkontakts der Kontaktanordnung in einem kaltverformbaren Metallrohr durch plastisches Verformen, etwa durch Einrollen, des Metallrohrs gehalten. Daher kann diese Schaltkammer ohne Schraubverbindung mit vergleichsweise geringem Aufwand gefertigt werden.

### DARSTELLUNG DER ERFINDUNG

Der Erfindung, wie sie in den Patentansprüchen angegeben ist, liegt die Aufgabe zugrunde, eine Schaltkammer der eingangs genannten Art zu schaffen, welche mit einfachen Mitteln und guter Passgenauigkeit gefertigt werden kann.

Bei der Schaltkammer nach der Erfindung ist im Randbereich eines Bauteils eine Schraubverbindung angeordnet mit einem radial verschiebbaren Arretierelement, welches das Bauteil durch Einspreizen und Verklemmen in einem von zwei Leiterrohren oder im Schaltkammergehäuse festsetzt. Es wird so eine lösbare Verbindung zwischen einem der vorgenannten Bauteile und einem der beiden Leiterrohre oder dem Schaltkammergehäuse gebildet. Daher kann das so verbundene Bauteil, etwa bei Wartungsarbeiten, leicht ausgetauscht werden. Zudem passt sich die Verbindung bei der Montage an das Leiterrohr oder das Schaltkammergehäuse an, so dass nicht zu vermeidende Passungenauigkeiten kompensiert werden und eine sehr genaue Positionierung des Bauteils bei der Fertigung in der Schaltkammer ermöglicht wird. Zugleich ist durch Form- und Kraftschluss eine definierte mechanische und elektrische Verbindung sichergestellt, welche zudem weitgehend unabhängig vom Werkstoff des Bauteil ist. Der Montageaufwand ist in jedem Fall gering, da das Bauteil während der Fertigung exakt ausgerichtet und nachfolgend mit Hilfe der Schraubverbindung leicht im Leiterrohr oder im Schaltkammergehäuse festgesetzt werden kann. Solche Bauteile sind eine Isolierdüse, ein Zylinderboden einer Kompressionsvorrichtung, ein erster Montageflansch zur Befestigung eines Kolbens der Kompressionsvorrichtung am Gehäuse der Schaltkammer oder ein zweiter Montageflansch zur Befestigung eines mit einem Lichtbogenkontakt einer Kontaktanordnung verbundenen Umlenkgetriebes.

Dienen Schraubverbindungen der vorgenannten Art mit einem Spreiz- und Klemmwirkung aufweisenden Arretierelement zum Festsetzen von zwei, drei oder vier der vorgenannten Bauteile in den Leiterrohren resp. im Schaltkammergehäuse, so werden die Fertigungskosten wesentlich reduziert, da dann die Vielfalt der benötigten Verbindungselemente klein gehalten werden kann.

Ist in das Schaltkammergehäuse oder in eines beider Leiterrohre ein Vorsprung oder eine Vertiefung eingeformt, so kann das Bauteil mit Formschluss im Schaltkammergehäuse oder in einem der beiden Leiterrohre festgesetzt werden.

In einer vor allem für metallene Bauteile, wie dem Zylinderboden oder einem der beiden Montageflansche, vorteilhaften ersten Ausführungsform ist eine Schraube der Schraubverbindung in einem axial ausgerichteten, in der Isolierdüse, dem Zylinderboden, dem ersten oder dem zweiten Montageflansch angeordneten Muttergewinde geführt und weist diese Schraube ein als Konus ausgebildetes freies Ende auf, welches auf gegenläufig geneigten Flächen zweier Keile abgestützt ist. Diese beiden Keile sind entweder in die beiden Enden eines als offener Kreisring ausgebildeten Arretierelements eingeformt oder ein erster dieser beiden Keile ist in ein erstes und der zweite in ein zweites Kreisringsegment eines als segmentierter Kreisring ausgebildeten Arretierelements eingeformt.

In einer auch in Bauteile aus Isoliermaterial, wie der Isolierdüse, leicht zu realisierenden zweiten Ausführungsform ist eine Schraube der Schraubverbindung durch eine axial ausgerichtete Durchgangsöffnung der Isolierdüse, des Zylinderbodens, des ersten oder des zweiten Montageflanschs gesteckt und greift in ein Muttergewinde ein, welches in einen axial geführten Druckring oder in eine auf dem Druckring angeordnete Mutter eingeformt ist. Das Arretierelement ist zwischen der Isolierdüse, dem Zylinderboden, dem ersten oder dem zweiten Montageflansch und dem Druckring angeordnet und durch Keilwirkung radial nach aussen geführt. Die Keilwirkung wird in einfacher Weise durch einen in das Arretierelement eingeformten Keil erzeugt, welcher auf einer nach aussen geneigten Auflagefläche der Isolierdüse, des Zylinderbodens, des ersten oder des zweiten Montageflanschs oder des Druckrings geführt ist. Um eine besonders gleichmässige Belastung zu erreichen, kann dieser Keil zwei gegenläufig nach innen geneigte Keilflächen aufweisen, von denen die erste auf einer nach aussen geneigten Auflagefläche der Isolierdüse, des Zylinderbodens, des ersten oder des zweiten Montageflanschs und die zweite auf einer nach aussen geneigten Fläche des Druckrings geführt ist.

### KURZE BESCHREIBUNG DER ZEICHNUNGEN

Anhand von Zeichnungen werden nachfolgend Ausführungsbeispiele der Erfindung näher erläutert. Hierbei zeigt
- Fig.1: eine Aufsicht auf einen längs einer Achse geführten Schnitt durch eine Schaltkammer nach der Erfindung,
- Fig.2: eine senkrecht zur Achse geführte Ansicht eines einen Zylinderboden enthaltenden Teils einer ersten Ausführungsform der Schaltkammer gemäss Fig.1 vorm Festsetzen des Zylinderbodens an einem Leiterrohr,
- Fig.3: eine Aufsicht in Pfeilrichtung auf einen längs III - III geführten Schnitt durch die Schaltkammer gemäss Fig. 2,
- Fig.4: den Teil der Schaltkammer gemäss Fig.2 nach dem Festsetzen des Zylinderbodens,
- Fig.5: eine Aufsicht auf einen längs V - V geführten Schnitt durch die Schaltkammer gemäss Fig. 4,
- Fig.6: eine senkrecht zur Achse geführte Ansicht eines einen Zylinderboden enthaltenden Teils einer zweiten Ausführungsform der Schaltkammer gemäss Fig.1 vorm Festsetzen des Zylinderbodens an einem Leiterrohr,
- Fig.7: eine Aufsicht in Pfeilrichtung auf einen längs V - V geführten Schnitt durch die Schaltkammer gemäss Fig. 6,
- Fig.8: eine senkrecht zur Achse geführte Ansicht eines eine Isolierdüse enthaltenden Teils einer dritten und vierten Ausführungsform der Schaltkammer gemäss Fig.1, bei der die Isolierdüse an einem Leiterrohr festgesetzt ist, und
- Fig.9: eine senkrecht zur Achse geführte Ansicht eines einen Montageflansch enthaltenden Teils einer fünften Ausführungsform der Schaltkammer nach Fig.1, bei der der Montageflansch am Schaltkammergehäuse festgesetzt ist.

### WEGE ZUR AUSFÜHRUNG DER ERFINDUNG

In allen Figuren beziehen sich gleiche Bezugszeichen auf gleichwirkende Teile. Die in Fig.1 dargestellte Schaltkammer ist Teil eines Hochspannungsleistungsschalters und kann beispielsweise in einem Hochspannungsnetz mit einer Nennspannung von 250 kV eingesetzt werden. Diese Kammer enthält ein mit einem komprimierten Isoliergas, etwa auf der Basis Schwefelhexafluorid oder eines Schwefelhexafluorid enthaltenden Gasgemischs, gefülltes und weitgehend rohrförmig gestaltetes Gehäuse 1 sowie eine vom Schaltkammergehäuse 1 aufgenommene und weitgehend axialsymmetrisch gestaltete Kontaktanordnung 2. Die Kontaktanordnung 2 weist zwei Schaltstücke 3, 4 auf, die relativ zueinander längs der Symmetrieachse 5 bewegbar angeordnet sind. Die Schaltstücke 3 bzw. 4 enthalten in koaxialer Anordnung jeweils einen Lichtbogenkontakt 6 bzw. 7 sowie ein mit dem Lichtbogenkontakt 6 bzw. 7 elektrisch leitend verbundenes Leiterrohr 8 bzw. 9. In das Leiterrohr 8 ist ein Nennstromkontakt 10, in das Leiterrohr 9 ein Nennstromkontakt 11 eingeformt. Beide Lichtbogenkontakte 6, 7 sind koaxial von einer Isolierdüse 12 umgeben. Mit dem Bezugszeichen 13 ist eine Kompressionsvorrichtung bezeichnet. Ein Kolben 14 der Kompressionsvorrichtung 13 ist starr an einem Montageflansch 15 gehalten, welcher seinerseits starr am Schaltkammergehäuse 1 befestigt ist. Ein Zylinder 16 der Kompressionsvorrichtung 11 weist eine Wand auf, die von einem Abschnitt des beweglichen Leiterrohrs 8 gebildet wird, sowie einen Boden 17, der das Leiterrohr 8 elektrisch leitend und starr mit dem Lichtbogenkontakt 6 verbindet. Der Lichtbogenkontakt 7 ist in eine axial verschiebare Stange eines Umlenkgetriebes 18 integriert, welches an einem im Leiterrohr 9 befestigten Montageflansch 19 gehalten ist und eine am Ausblasende der Düse 12 befestigte Antriebsstange 20 enthält.

Beim Öffnen oder Schliessen der Kontaktanordnung 2 wird der Lichtbogenkontakt 6 mit Hilfe eines nicht dargestellten Antriebs entlang der Achse 5 verschoben. In der gleichen Richtung werden auch das Leiterrohr 8, die Isolierdüse 12 und die Stange 20 verschoben, wohingegen der Lichtbogenkontakt 7 über das Umlenkgetriebe 18 im umgekehrter Richtung verschoben wird. Die hierbei auftretende, vorwiegend axial wirkende Antriebskraft wird unmittelbar über den Zylinderboden 17, das Leiterrohr 8 und die Isolierdüse 12 auf das Umlenkgetriebe 18 übertragen. Radial wirkende Führungskräfte werden vom Montageflansch 15, dem am Montageflansch 15 gehaltenen Kolben 14 und dem am Montageflansch 19 gehaltenen Umlenkgetriebe 18 aufgenommen. Für eine sichere Betriebsweise der Schaltkammer ist daher eine gute Befestigung dieser Bauteile erforderlich. Um gleichzeitig die Fertigung und die Wartung der Schaltkammer zu erleichtern, ist im Randbereich mindestens eines dieser kraftübertragenden und/oder kraftaufnehmenden Bauteile eine aus dem Figuren 2 bis 9 ersichtliche Schraubverbindung angeordnet mit einem radial verschiebbaren Arretierelement, welches diese Bauteile, also insbesondere die Isolierdüse 12, den Zylinderboden 17, den Montageflansch 15 oder den Montageflansch 19 durch Einspreizen und Verklemmen an einem beider Leiterrohre 8, 9 oder am Schaltkammergehäuse 1 festsetzt.

Bei den aus den Figuren 2 bis 7 ersichtlichen beiden Ausführungsbeispielen ist jeweils der Zylinderboden 17 als kraftübertragendes Teil vorgesehen, beim Ausführungsbeispiel gemäss Fig.8 die Isolierdüse 12 und beim Ausführungsbeispiel gemäss Fig.9 der Montageflansch 15. Bei der Ausführungsform nach den Figuren 2 bis 5 ist in das Leiterrohr 8 eine Vertiefung 21 eingeformt, in die ein Arretierelement 22 bei der Fertigung der Schaltkammer eingespreizt wird. Dieses Arretierelement 22 ist in einer in die Mantelfläche des Zylinderbodens 17 einmündenden, ringförmigen Ausnehmung des Zylinderbodens 17 radial geführt. Hingegen ist bei der Ausführungsform nach den Figuren 6 und 7 ins Leiterrohr 8 ein im allgemeinen ringförmiger Vorsprung 23 eingeformt, den das im Schlitz geführte Arretierelement 22 im Laufe der Fertigung hintergreift.

Bei beiden Ausführungsformen weist die Schraubverbindung vier Schrauben auf (Figuren 3 und 5), die jeweils in einem parallel zur Achse 5 ausgerichteten Muttergewinde des Zylinderbodens 17 geführt sind. Die Schrauben 24 enthalten jeweils ein als Konus 25 ausgebildetes freies Ende. Der Konus 25 ist auf zwei gegenläufig geneigten Flächen zweier Keile 26', 26" abgestützt. Diese beiden Keile sind jeweils Teil eines von zwei benachbarten Kreisringsegmenten 22' bzw. 22" des ersichtlich aus vier gleichartigen Kreisringsegmenten aufgebauten Arretierelements 22 (Figuren 3 und 5). Bei der Montage wird der Zylinderboden 17 in das Leiterrohr 8 eingeschoben (Figuren 2 und 3). Durch Drehen der Schrauben 24 werden die Keile 26', 26" und damit auch die zugeordneten Kreisringsegmente 22', 22" radial nach aussen in die Vertiefungen 21 eingespreizt und am Leiterrohr 8 festgeklemmt (Figuren 4 und 5). Der Zylinderboden 17 ist dann lösbar im Leiterrohr 8 festgesetzt und kann bei Wartungsarbeiten bei Bedarf durch Öffnen der Schraubverbindung wieder vom Leiterrohr 8 entfernt werden. Auf der Mantelfläche des Zylinderbodens 17 angeordnete Elemente, wie eine Dichtung 27 und ein Kontaktring 28, können dann leicht ausgetauscht werden.

Das Arretierelement 22 kann auch weniger oder mehr als vier Kreisringsegmente 22', 22" aufweisen. Es ist auch denkbar, dass die beiden Keile 26', 26" in die beiden Enden eines als offener Ring, d.h. annähernd hufeisenförmig, ausgebildeten Arretierelements 22 eingeformt sind und lediglich eine einzige Schraube zum Aufspreizen und Festklemmen dieses Rings vorgesehen ist. Wichtig ist vor allem, dass beim Anziehen der Schrauben 24 bzw. der Schraube das Arretierelement 22 nach aussen geführt, in die Vertiefung 21 eingespreizt und am Leiterrohr 8 festgeklemmt wird. Der Zylinderboden 17 ist dann durch das Einspreizen in axialer Richtung mit Formschluss und durch das Verklemmen in Umfangsrichtung mit Kraftschluss gehalten. Anstelle einer ringförmig ausgebildeten Vertiefung 21 können eine oder mehrere in Umfangsrichtung begrenzt erstreckte Vertiefungen oder Wanddurchbrüche in das Leiterrohr 8 eingeformt sein. Der Zylinderboden 17 ist dann auch in Umfangssrichtung mit Formschluss gehalten. Ist das Arretierelement hufeisenförmig ausgebildet, so bildet sich beim Einspreizen eine Vorspannkraft, welche beim Lösen der Schraubverbindung die eingespreizten Teile des Arretierelements rückstellt und so den Ausbau des Zylinderbodens 17 erleichtert.

Auch der bei der Ausführungsform nach den Figuren 6 und 7 vorgesehene Vorsprung 23 setzt den Zylinderboden 17 bei Einspreizen und Verklemmen des Arretierelements 22 in axialer Richtung mit Formschluss fest. Da das Leiterrohr 8 im allgemeinen aus einem gut kaltverformbaren Material auf der Basis von Kupfer oder Aluminium besteht, kann dieser Vorsprung mit einfachen Mitteln in das Rohr 8 eingeprägt werden.

In der gleichen Weise wie der Zylinderboden 17 kann auch die Isolierdüse 12 am Leiterrohr 8, der Montageflansch 15 am Schaltkammergehäuse 1 und der Montageflansch 19 am Leiterrohr 9 festgesetzt werden. Mit dieser Montagetechnik werden folgende Vorteile erreicht:
- Bauteile aus verschiedenen Werkstoffen können miteinander verbunden werden,
- die Verbindung ist lösbar, so dass die Bauteile bei Wartungsarbeiten ausgewechselt werden können,
- die Verbindung passt sich bei der Montage an das Leiterrohr 8 bzw. das Schaltkammergehäuse 1 an, so dass nicht zu vermeidende Passungenauigkeiten kompensiert werden können,
- durch Form- und Kraftschluss sind eine definierte mechanische und elektrische Verbindung sichergestellt,
- der Montageaufwand ist gering, da die zu verbindenden Bauteile während der Fertigung exakt ausgerichtet und nachfolgend mit Hilfe einer Schraubverbindung leicht festgesetzt werden können, und
- zum Befestigen verschiedenartiger Bauteile, wie Zylinderboden 17, Isolierdüse 12 oder Montageflansche 15 und 19 können gleichartige Verbindungselemente verwendet werden.

Bei elektrisch und mechanisch beanspruchten Bauteilen aus einem nichtmetallenen Werkstoff, wie der vorzugsweise aus PTFE bestehenden Isolierdüse 12 wird entsprechend der Ausführungsform nach Fig.8 die Schraube 24 durch eine axial ausgerichtete Durchgangsöffnung 29 der Isolierdüse 12 gesteckt ist. Das Gewinde der Schraube greift in ein Muttergewinde ein, welches in einen axial geführten Druckring 30 oder in eine auf dem Druckring angeordnete Mutter 31 (rechte Hälfte von Fig.8) eingeformt ist. Das Arretierelement 22 ist zwischen der Isolierdüse 12 und dem Druckring 30 angeordnet und wird beim Anziehen der Schraubverbindung radial nach aussen geführt, in die Vertiefung 21 oder (alternativ hinter einem Vorsprung) eingespreizt und nachfolgend am Leiterrohr 8 festgeklemmt. Das Arretierelement 22 weist einen radial nach innen gerichteten Keil 26 auf. Der Keil ist auf einer nach aussen geneigten Auflagefläche des Druckrings 30 geführt. Alternativ kann diese Auflagefläche auch auf der Isolierdüse 12 angeordnet sein (rechte Hälfte von Fig.8) oder kann der Keil 26 zwei gegenläufig nach innen geneigte Keilflächen aufweisen.

Aus Fig.9 ist ersichtlich, dass in entsprechender Weise auch metallene Bauteile, wie der Montageflansch 15 bzw. der Montageflansch 19 oder der Zylinderboden 17 am Schaltkammergehäuse 1 bzw. am Leiterrohr 9 oder 8 festgesetzt werden können. Aus dieser Figur ist auch ein Arretierelement 22 mit einem doppelt geschrägten Keil 26 ersichtlich. Entsprechend den Ausführungsformen nach den Figuren 2 bis 7 kann das Arretierelement als offener oder als segmentierter Kreisring ausgebildet sein. Aus Fig.9 ist auch ein als Ringfeder ausgebildetes, elastisch verformbares Rückstellmittel 32 erkennbar, welches die einzelnen Kreisringsegmente des Arretierelements 22 mit einer nach innen gerichteten kleinen Vorspannkraft belastet und so bei der Ausführungsform nach Fig.9 für eine definierte Lage der einzelnen Segmente bei der Montage sorgt.

### BEZUGSZEICHENLISTE

- 1: Schaltkammergehäuse
- 2: Kontaktanordnung
- 3,4: Schaltstücke
- 5: Achse
- 6, 7: Lichtbogenkontakte
- 8, 9: Leiterrohre
- 10, 11: Nennstromkontakte
- 12: Isolierdüse
- 13: Kompressionsvorrichtung
- 14: Kolben
- 15: Montageflansch
- 16: Zylinder
- 17: Zylinderboden
- 18: Umlenkgetriebe
- 19: Montageflansch
- 20: Antriebsstange
- 21: Vertiefung
- 22: Arretierelement
- 22', 22": Kreisringsegmente
- 23: Vorsprung
- 24: Schrauben
- 25: Konus
- 26, 26'. 26": Keile
- 27: Dichtung
- 28: Kontaktring
- 29: Durchgangsöffnung
- 30: Druckring
- 31: Mutter
- 32: Rückstellmittel

## Patentansprüche

1. Schaltkammer für einen gasisolierten Hochspannungsschalter mit einem isoliergasgefüllten Gehäuse (1) und einer im Gehäuse (1) gehaltenen Kontaktanordnung (2), enthaltend in koaxialer Unordnung zwei längs einer Achse (5) relativ zueinander verschiebbare Schaltstücke (3, 4) mit jeweils einem Lichtbogenkontakt (6, 7) und jeweils einem mit dem Lichtbogenkontakt (6, 7) elektrisch leitend verbundenen Leiterrohr (8, 9), in das ein den Lichtbogenkontakt (6, 7) umgebender Nennstromkontakt (10, 11) eingeformt ist,
eine die beiden Lichtbogenkontakte (6, 7) umgebende Isolierdüse (12), sowie eine Kompressionsvorrichtung (13) mit einem feststehenden Kolben (14) und einem Zylinder (16),
bei der ein beweglich ausgebildetes erstes (8) beider Leiterrohre (8, 9) die Wand des Zylinders (16) bildet, über einen Boden (17) des Zylinders (16) elektrisch leitend und starr mit einem ersten (6) beider Lichtbogenkontakte (6, 7) verbunden ist und die Isolierdüse (12) trägt,
**dadurch gekennzeichnet, dass** im Randbereich der Isolierdüse (12), des Zylinderbodens (17), eines ersten Montageflanschs (15) zur Befestigung des Kolbens (14) am Schaltkammergehäuse (1) oder eines zweiten Montageflanschs (19) zur Befestigung eines mit dem zweiten Lichtbogenkontakt (7) verbundenen Umlenkgetriebes(18) eine Schraubverbindung angeordnet ist mit einem radial verschiebbaren Arretierelement (22), welches die Isolierdüse (12), den Zylinderboden (17), den ersten (15) oder den zweiten Montageflansch (19) durch Einspreizen und Verklemmen in einem beider Leiterrohre (8, 9) oder im Schaltkammergehäuse (1) festsetzt.

2. Schaltkammer nach Anspruch 1, **dadurch gekennzeichnet, dass** in das Schaltkammergehäuse (1), das erste (8) oder das zweite Leiterrohr (9) ein Vorsprung eingeformt ist, den das Arretierelement (22) hintergreift.

3. Schaltkammer nach Anspruch 1, **dadurch gekennzeichnet, dass** in das Schaltkammergehäuse (1), das erste (8) oder das zweite Leiterrohr (9) eine Vertiefung (21) eingeformt ist, in die das Arretierelement (22) eingespreizt ist.

4. Schaltkammer nach einem der Ansprüche 1 bis 3, **dadurch gekennzeichnet, dass** eine Schraube (24) der Schraubverbindung in einem axial ausgerichteten, in der Isolierdüse (12), dem Zylinderboden (17), dem ersten (15) oder dem zweiten Montageflansch (19) angeordneten Muttergewinde geführt ist und ein als Konus (25) ausgebildetes freies Ende aufweist, welches auf gegenläufig geneigten Flächen zweier Keile (26', 26") abgestützt ist, die entweder in die beiden Enden eines als offener Kreisring ausgebildeten Arretierelements (22) eingeformt sind oder von denen der erste (26') in ein erstes (22') und der zweite (26") in ein zweites Kreisringsegment (22") eines als segmentierter Kreisring ausgebildeten Arretierelements (22) eingeformt ist.

5. Schaltkammer nach einem der Ansprüche 1 bis 3, **dadurch gekennzeichnet, dass** eine Schraube (24) der Schraubverbindung durch eine axial ausgerichtete Durchgangsöffnung (28) der Isolierdüse (12), des Zylinderbodens (17), des ersten (8) oder des zweiten Montageflanschs (19) gesteckt ist und in ein Muttergewinde eingreift, welches in einen axial geführten Druckring (30) oder in eine auf dem Druckring (30) angeordnete Mutter (31) eingeformt ist, und dass das Arretierelement (22) zwischen der Isolierdüse, dem Zylinderboden, dem ersten oder dem zweiten Montageflansch und dem Druckring angeordnet und durch Keilwirkung radial nach aussen geführt ist.

6. Schaltkammer nach Anspruch 5, **dadurch gekennzeichnet, dass** in das Arretierelement ein Keil (26) eingeformt ist, welcher auf einer nach aussen geneigten Auflagefläche der Isolierdüse, des Zylinderbodens, des ersten oder des zweiten Montageflanschs oder des Druckrings geführt ist.

7. Schaltkammer nach Anspruch 6, **dadurch gekennzeichnet, dass** der Keil (26) zwei gegenläufig nach innen geneigte Keilflächen aufweist, von denen die erste auf einer nach aussen geneigten Auflagefläche der Isolierdüse), des Zylinderbodens, des ersten (15) oder des zweiten Montageflanschs und die zweite auf einer nach aussen geneigten Fläche des Druckrings (30 geführt ist.

8. Schaltkammer nach einem der Ansprüche 5 bis 7, **dadurch gekennzeichnet, dass** das Arretierelement (22) als offener oder als segmentierter Kreisring ausgebildet ist.

9. Schaltkammer nach einem der Ansprüche 4 bis 8, **dadurch gekennzeichnet, dass** die Schraubenverbindung mindestens zwei im Umfangsrichtung versetzt angeordnete und axial geführte Schrauben (24) aufweist.

10. Schaltkammer nach einem der Ansprüche 1 bis 9, **dadurch gekennzeichnet, dass** das Arretierelement (22) mit einem elastisch verformbaren Rückstellmittel (32) zusammenwirkt.

## Claims

1. Switching chamber for a gas-insulated high-voltage switch with a housing (1) filled with insulating gas and a contact arrangement (2) held in the housing (1), containing, in a coaxial arrangement, two switching pieces (3, 4), which are capable of being displaced relative to one another along an axis (5), with in each case one arcing contact (6, 7) and in each case one tubular conductor (8, 9), which is electrically conductively connected to the arcing contact (6, 7) and into which a rated current contact (10, 11), which surrounds the arcing contact (6, 7), is formed,
an insulating nozzle (12), which surrounds the two arcing contacts (6, 7), and a compression apparatus (13) with a fixed piston (14) and a cylinder (16),
in which a moveable first (8) of the two tubular conductors (8, 9) forms the wall of the cylinder (16), is electrically conductively and rigidly connected to a first (6) of the two arcing contacts (6, 7) via a base (17) of the cylinder (16) and bears the insulating nozzle (12),
**characterized in that** a screw connection is arranged in the peripheral region of the insulating nozzle (12), of the cylinder base (17), of a first mounting flange (15) for fixing the piston (14) on the switching chamber housing (1) or of a second mounting flange (19) for fixing a deflection gear mechanism (18), which is connected to the second arcing contact (7), which screw connection has a radially displaceable locking element (22), which fixes the insulating nozzle (12), the cylinder base (17), the first (15) or the second mounting flange (19) by spreading into and being clamped in one of the two tubular conductors (8, 9) or in the switching chamber housing (1).

2. Switching chamber according to Claim 1, **characterized in that** a projection is formed into the switching chamber housing (1), the first (8) or the second tubular conductor (9), and the locking element (22) engages behind said projection.

3. Switching chamber according to Claim 1, **characterized in that** a depression (21) is formed into the switching chamber housing (1), the first (8) or the second tubular conductor (9), and the locking element (22) is spread into said depression.

4. Switching chamber according to one of Claims 1 to 3, **characterized in that** a screw (24) of the screw connection is guided in an axially aligned nut thread, which is arranged in the insulating nozzle (12), the cylinder base (17), the first (15) or the second mounting flange (19), and has a free end in the form of a cone (25), which free end is supported on oppositely inclined faces of two wedges (26', 26"), which are either formed into the two ends of a locking element (22) in the form of an open circular ring or the first (26') of these two wedges is formed into a first circular ring segment (22') and the second (26") is formed into a second circular ring segment (22"), in each case of a locking element (22) in the form of a segmented circular ring.

5. Switching chamber according to one of Claims 1 to 3, **characterized in that** a screw (24) of the screw connection is plugged through an axially aligned through-opening (28) of the insulating nozzle (12), of the cylinder base (17), of the first (8) or of the second mounting flange (19) and engages in a nut thread, which is formed into an axially guided compression ring (30) or into a nut (31) arranged on the compression ring (30), and **in that** the locking element (22) is arranged between the insulating nozzle, the cylinder base, the first or the second mounting flange and the compression ring and is guided radially outwards by means of the wedge effect.

6. Switching chamber according to Claim 5, **characterized in that** a wedge (26) is formed into the locking element, which wedge is guided on an outwardly inclined bearing face of the insulating nozzle, of the cylinder base, of the first or of the second mounting flange or of the compression ring.

7. Switching chamber according to Claim 6, **characterized in that** the wedge (26) has two oppositely and inwardly inclined wedge faces, of which the first wedge face is guided on an outwardly inclined bearing face of the insulating nozzle, of the cylinder base, of the first (15) or of the second mounting flange and the second is guided on an outwardly inclined face of the compression ring (30).

8. Switching chamber according to one of Claims 5 to 7, **characterized in that** the locking element (22) is in the form of an open circular ring or in the form of a segmented circular ring.

9. Switching chamber according to one of Claims 4 to 8, **characterized in that** the screw connection has at least two screws (24), which are arranged so as to be offset in the circumferential direction and are guided axially.

10. Switching chamber according to one of Claims 1 to 9, **characterized in that** the locking element (22) interacts with an elastically deformable resetting means (32).

## Revendications

1. Chambre de commutation pour un commutateur à haute tension à isolement gazeux comprenant un boîtier (1) rempli de gaz isolant et un arrangement de contact (2) maintenu dans le boîtier (1), contenant dans un arrangement coaxial deux éléments de commutation (3, 4) pouvant coulisser l'un par rapport à l'autre le long d'un axe (5), comprenant chacun un contact d'arc (6, 7) et à chaque fois un tube conducteur (8, 9) relié électriquement avec le contact d'arc (6, 7) et dans lequel est façonné un contact de courant nominal (10, 11) qui entoure le contact d'arc (6, 7), une douille isolante (12) qui entoure les deux contacts d'arc (6, 7) ainsi qu'un dispositif de compression (13) muni d'un piston fixe (14) et d'un cylindre (16), avec laquelle un premier (8) des deux tubes conducteurs (8, 9), lequel est mobile, forme la paroi du cylindre (16), est relié électriquement et de manière rigide avec un premier (6) des deux contacts d'arc (6, 7) par le biais d'un fond (17) du cylindre (16) et supporte la douille isolante (12),
**caractérisée en ce que** dans la zone de bordure de la douille isolante (12), du fond du cylindre (17), est disposée une première bride de montage (15) destinée à fixer le piston (14) au boîtier de la chambre de commutation (1) ou une deuxième bride de montage (19) destinée à fixer un engrenage de renvoi (18) d'un assemblage vissé relié avec le deuxième contact d'arc (7), avec un élément de blocage (22) coulissant dans le sens radial qui immobilise la douille isolante (12), le fond du cylindre (17), la première (15) ou la deuxième (19) bride de montage par expansion et serrage dans l'un des deux tubes conducteurs (8, 9) ou dans le boîtier de la chambre de commutation (1).

2. Chambre de commutation selon la revendication 1, **caractérisée en ce que** dans le boîtier de chambre de commutation (1), le premier (8) ou le deuxième tube conducteur (9) est façonné un élément en saillie qui vient en prise par l'arrière avec l'élément de blocage (22).

3. Chambre de commutation selon la revendication 1, **caractérisée en ce que** dans le boîtier de chambre de commutation (1), le premier (8) ou le deuxième tube conducteur (9) est façonné un enfoncement (21) dans lequel vient s'écarter l'élément de blocage (22).

4. Chambre de commutation selon l'une des revendications 1 à 3, **caractérisée en ce qu'**une vis (24) de 1"assemblage vissé passe dans un filet d'écrou orienté dans le sens axial et disposé dans la douille isolante (12), le fond du cylindre (17), la première (15) ou la deuxième bride de montage (19) et présente une extrémité libre réalisée sous la forme d'un cône (25) qui s'appuie sur les surfaces inclinées en sens inverse de deux clavettes (26', 26") qui sont soit façonnées dans les deux extrémités d'un élément de blocage (22) réalisé sous la forme d'un anneau circulaire ouvert, soit façonnées par la première (26') dans un premier (22') et la deuxième (26") dans un deuxième segment d'anneau circulaire (22") d'un élément de blocage (22) réalisé sous la forme d'un anneau circulaire segmenté.

5. Chambre de commutation selon l'une des revendications 1 à 3, **caractérisée en ce qu'**une vis (24) de l'assemblage vissé passe à travers une ouverture de passage (28) dirigée dans le sens axial de la douille isolante (12), du fond du cylindre (17), de la première (8) ou de la deuxième bride de montage (19) et vient en prise dans un filet d'écrou qui est façonné dans une bague de compression (30) à guidage axial ou dans un écrou (31) monté sur la bague de compression (30), et que l'élément de blocage (22) est disposé entre la douille isolante, le fond de cylindre, la première ou la deuxième bride de montage et la bague de compression et est guidé vers l'extérieur dans le sens radial par un effet de clavetage.

6. Chambre de commutation selon la revendication 5, **caractérisée en ce que** dans l'élément de blocage est façonnée une clavette (26) qui est guidée sur une surface d'appui inclinée vers l'extérieur de la douille isolante, du fond du cylindre, de la première ou de la deuxième bride de montage ou de la bague de compression.

7. Chambre de commutation selon la revendication 6, **caractérisée en ce que** la clavette (26) présente deux surfaces de clavette opposées inclinées vers l'intérieur dont la première est guidée sur une surface d'appui inclinée vers l'extérieur de la douille isolante, du fond du cylindre, de la première (15) ou de la deuxième bride de montage et la deuxième sur une surface inclinée vers l'extérieur de la bague de compression (30).

8. Chambre de commutation selon l'une des revendications 5 à 7, **caractérisée en ce que** l'élément de blocage (22) est réalisé sous la forme d'un anneau circulaire segmenté ouvert ou segmenté.

9. Chambre de commutation selon l'une des revendications 4 à 8, **caractérisée en ce que** l'assemblage vissé présente au moins deux vis (24) décalées dans le sens du pourtour et guidées dans le sens axial.

10. Chambre de commutation selon l'une des revendications 1 à 9, **caractérisée en ce que** l'élément de blocage (22) interagit avec un moyen de rappel (32) déformable par effet élastique.
